# EUROPÄISCHE PATENTSCHRIFT

(11) **EP 1 576 224 B1**
(45) Veröffentlichungstag und Bekanntmachung des Hinweises auf die Patenterteilung: **20.09.2006**
(21) Anmeldenummer: 03785896.6
(22) Anmeldetag: 19.12.2003
(51) Int. Cl.: D05B 57/26

(54) **NÄHMASCHINE**
SEWING MACHINE
MACHINE A COUDRE

(30) Priorität: 28.12.2002 DE 10261339
(43) Veröffentlichungstag der Anmeldung: 21.09.2005
(73) Patentinhaber: DÜRKOPP ADLER AKTIENGESELLSCHAFT, D-33719 Bielefeld (DE)
(72) Erfinder: HECKNER, Christoph, 33739 Bielefeld (DE); RICHTER, Markus, 32760 Detmold (DE)
(74) Vertreter: Rau, Manfred
(86) Internationale Anmeldenummer: PCT/EP2003/014626
(87) Internationale Veröffentlichungsnummer: WO 2004/059064

(56) Entgegenhaltungen:
- DE-A- 10 025 852
- DE-C- 872 148
- DE-C- 10 025 851
- US-A- 4 669 401
- PATENT ABSTRACTS OF JAPAN vol. 2002, no. 09, 4. September 2002 (2002-09-04) & JP 2002 143588 A (JUKI CORP), 21. Mai 2002 (2002-05-21)

## Beschreibung

Die Erfindung betrifft eine Nähmaschine.

Aus der DE 100 25 851 C1 ist eine derartige Nähmaschine bekannt, die einen Arm, eine Grundplatte und eine im Arm auf- und abgehend antreibbar abgestützte Nadel zur Führung eines Nadelfadens aufweist. Sie weist weiterhin einen in einem Greiferlager-Gehäuse in der Grundplatte gelagerten, umlaufend in einer Drehrichtung mittels einer vertikalen Greifer-Antriebs-Welle antreibbaren Greifer und eine in der Grundplatte gelagerte antreibbare Übertragungs-Welle auf. Weiterhin ist ein zwischen der Übertragungs-Welle und der Greifer-Antriebs-Welle angeordnetes Übersetzungs-Getriebe zum Antrieb der Greifer-Antriebs-Welle mit der doppelten Drehzahl der Übertragungs-Welle vorgesehen. Im Greifer ist eine frei gegenüber diesem drehbar gelagerte Spulenkapsel angeordnet, die eine Spule aufnimmt, mit einem Lüfter-Nocken versehen ist und einen Halte-Steg aufweist, der mit einem gegenüber der Grundplatte ortsfesten Halte-Nocken eine Drehung der Spulenkapsel in der Drehrichtung verhindert. Weiterhin ist ein Kapsel-Lüfter vorgesehen, der einen gegen den Lüfter-Nocken anlegbaren Lüfter-Hebel und einen hiermit drehfest verbundenen Betätigungs-Hebel aufweist. Es ist ein Kapsel-Lüfter-Antrieb vorgesehen, der einen Nocken mit einer Umfangs-Kurven-Fläche aufweist. Dieser Nocken wird von der Greifer-Antriebs-Welle über ein Untersetzungsgetriebe mit der halben Drehzahl wie der Greifer angetrieben. Der Betätigungs-Hebel liegt gegen die Umfangs-Kurven-Fläche an. Der konstruktive Aufwand dieser Ausgestaltung ist wegen der zwei Getriebe verhältnismäßig groß.

Aus der DE-PS 872 148 ist eine Rückhaltevorrichtung für eine Spulenkapsel bekannt. Die Greifer-Antriebs-Welle eines um eine vertikale Achse drehbaren Greifer wird über ein Kegelrad-Getriebe von einer Übertragungs-Welle angetrieben, deren Antrieb wiederum vom Nähmaschinenantrieb abgeleitet wird. Auf der Übertragungs-Welle ist ein exzentrisch angeordneter Zylinder als Nocken angebracht, der über einen federbelasteten Hebel einen Lüfter-Hebel für die Spulenkapsel antreibt. Je nach Stellung des exzentrisch angeordneten Zylinders wird der Abtast-Hebel verschwenkt und gibt dann die Spulenkapsel frei oder hält sie.

Der Erfindung liegt die Aufgabe zugrunde, eine Nähmaschine der gattungsgemäßen Art so auszugestalten, dass der Antrieb des Kapsellüfters mit besonders einfachen und zuverlässigen Mitteln arbeitet.

Diese Aufgabe wird erfindungsgemäß durch die Merkmale des Anspruches 1 gelöst. Durch die direkte Ableitung des Kapsel-Lüfter-Antriebes von der Stirnseite der Übertragungs-Welle erfolgt ein Antrieb des Kapsel-Lüfters direkt mit der richtigen Drehzahl, nämlich der der Übertragungs-Welle, die nur halb so hoch ist, wie die Greifer-Drehzahl. Es wird dadurch eine sehr kompakte Bauweise ermöglicht. Andererseits ist es nicht erforderlich, dass der Greifer unmittelbar über dem Getriebe zwischen Greifer-Antriebs-Welle und Übertragungs-Welle angeordnet ist. Weiterhin ist die Zahl der Bauteile gering, was zu einer Reduktion der Herstellkosten führt. Die Masse der beweglichen Teile ist ebenfalls gering. Da nur ein Getriebe erforderlich ist, wird die Übertragung der Bewegung weitgehend spielfrei.

Weitere Vorteile ergeben sich aus den Unteransprüchen.

Ein Ausführungsbeispiel der Erfindung wird nachfolgend anhand der Zeichnung näher erläutert. Es zeigt
- Fig. 1: eine Seiten-Längsansicht einer Doppel-Steppstich-Nähmaschine,
- Fig. 2: eine Stirnansicht des Greiferlager-Gehäuses der Nähmaschine in einer Ansicht gemäß dem Sichtpfeil II in Fig. 1,
- Fig. 3: eine Draufsicht auf das Greiferlager-Gehäuse mit Kapsel-Lüfter gemäß dem Sichtpfeil III in Fig. 1,
- Fig. 4: eine Seitenansicht der Kurvenscheibe eines Kapsel-Lüfter-Antriebes entsprechend dem Sichtpfeil IV in Fig. 2 und
- Fig. 5: den Verlauf einer Abwicklung der Kurven-Fläche der Kurven-Scheibe in einem Koordinatensystem.

Die in Fig. 1 dargestellte Doppel-Steppstich-Nähmaschine weist in üblicher Weise einen oberen Arm 1, einen vertikalen Ständer 2 und eine untere gehäuseartige Grundplatte 3 auf. Im Arm 1 ist eine Armwelle 4 gelagert, über die eine Nadelstange 5 mit Nadel 6 auf- und abgehend antreibbar ist. Weiterhin wird von ihr ein Fadenhebel 7 angetrieben.

In der Grundplatte 3 ist ein Vertikal-Greifer 8, das heißt ein um eine vertikale Achse 9 drehantreibbarer Doppel-Steppstich-Greifer 8, gelagert. Eine den Greifer 8 tragende Greifer-Antriebs-Welle 10, die um die Achse 9 antreibbar ist, ist in einem in der Grundplatte 3 angeordneten Greiferlager-Gehäuse 11 drehbar gelagert. Sie wird mittels einer Übertragungs-Welle 12 mittels eines Kegelrad-Getriebes 13 angetrieben. Die Übertragungswelle 12 wiederum wird mittels eines Zahnriementriebes 14 von der Armwelle 4 angetrieben. Der Zahnriementrieb 14 weist ein Übersetzungsverhältnis von 1:1 auf. Das Kegelrad-Getriebe 13 ist derart bemessen, dass ein Übersetzungsverhältnis von 1:2 realisiert ist. Dies bedeutet, dass sich der Greifer 8 zweimal dreht, wenn die Armwelle 4 beziehungsweise die Übertragungs-Welle 12 eine Umdrehung ausführt. Um dies zu realisieren, weist das an der Übertragungs-Welle 12 angebrachte große Antriebs-Kegelrad 15 die doppelte Zähnezahl auf wie das an der Greifer-Antriebs-Welle 10 angebrachte Abtriebs-Kegelrad 16.

Oberhalb des Greifers 8 ist an der Oberseite der Grundplatte 3 eine Stichlochplatte 17 mit einem Stichloch 18 befestigt. Der topfförmig ausgebildete Greifer 8 weist eine Greiferspitze 19 auf, die unmittelbar an der durch das Stichloch 18 eingetauchten Nadel 6 vorbeiläuft und einen in dieser geführten Nadelfaden 20 ergreifen kann. Im Greifer 8 ist eine Spulenkapsel 21 gelagert, die um die Achse 9 gegenüber dem Greifer 8 frei drehbar ist. Die ebenfalls nach oben offene Spulenkapsel 21 weist einen radial zur Achse 9 nach außen und zur Stichlochplatte 17 nach oben vorspringenden Halte-Steg 22 auf, der zwischen zwei an der Unterseite der Stichlochplatte 17 ausgebildeten Halte-Nocken 23, 24 im Wesentlichen undrehbar gehalten ist.

Wie insbesondere Fig. 2 entnehmbar ist, befindet sich zwischen dem ersten Halte-Nocken 23 und dem Halte-Steg 22 ein erster seitlicher Luftspalt 25, zwischen dem Halte-Steg 22 und der Stichlochplatte 17 ein oberer Luftspalt 26 und zwischen dem Halte-Steg 22 und dem zweiten Halte-Nocken 24 ein zweiter seitlicher Luftspalt 27. Die Luftspalte 25, 26, 27 bilden bei der in Fig. 2 dargestellten Mittelstellung des Halte-Stegs 22 einen durchgehenden Kanal.

In der Spulenkapsel 21 ist eine einen Spulenfaden 28 aufnehmende Spule 29 angeordnet, die mittels eines lösbaren Verriegelungs-Hebels 30 in der Spulenkapsel 21 gehalten wird. Die Spulenkapsel 21 weist an ihrem oberen Rand einen im Wesentlichen radial zur Achse 9 nach außen vorspringenden Lüfter-Nocken 31 auf, der mit einem Lüfter-Hebel 32 zusammenwirkt. Der Lüfter-Hebel 32 bildet einen Arm eines Kapsel-Lüfters 33. Der Kapsel-Lüfter 33 weist eine Lüfter-Welle 34 auf, die im Greiferlager-Gehäuse 11 um eine zur Achse 9 parallele vertikale Achse 35 in einem Lager 36 drehbar beziehungsweise schwenkbar gelagert ist. Ihre axiale Lage gegenüber dem Greiferlager-Gehäuse 11 wird durch einen Stellring 37 eingestellt und fixiert.

Die Lüfter-Welle 34 ist Teil eines Kapsel-Lüfter-Antriebs 38. Hierzu gehört eine stirnseitig vor dem Antriebs-Kegelrad 15 auf der Welle 12 mittels einer Setzschraube 39' einstellbar angebrachte Axial-Kurvenscheibe 39 und ein gegen diese anliegender, drehfest mit der Lüfter-Welle 34 verbundener Abtast-Hebel 40. Der als Bolzen ausgebildete Abtast-Hebel 40 ist quer in die Lüfter-Welle 34 eingesteckt und mittels einer in der Welle 34 angeordneten Klemm-Schraube 41 einstellbar festgelegt. Mit seinem freien Ende liegt er gegen die stirnseitige Kurven-Fläche 42 der Axial-Kurvenscheibe 39 an.

Der Abtast-Hebel 40 wird mittels einer vorgespannten SchraubenDruckfeder 43 gegen die Kurven-Fläche 42 gedrückt. Hierzu liegt diese Druckfeder 43 einerseits gegen den Abtast-Hebel 40 und andererseits gegen eine Einstell-Schraube 44 an, die im Greiferlager-Gehäuse 41 angebracht ist. Mittels dieser Schraube 44 kann die Vorspannung der Druckfeder 43 und damit die Kraft eingestellt werden, mittels derer der Abtast-Hebel 40 gegen die Kurven-Fläche 42 anliegt.

Der Lüfter-Hebel 32 ist mittels einer Schraubverbindung 45 mit der Lüfter-Welle 34 verbunden, so dass eine exakte Einstellung des Kapsel-Lüfters 33 relativ zum Lüfter-Nocken 31 möglich ist. Wie sich aus den Fig. 2, 3 und 4 insgesamt ergibt, drückt die Druckfeder 43 den Lüfter-Hebel 32 in Richtung auf den Lüfter-Nocken 31, selbstverständlich jeweils nur soweit, wie es die Kurven-Fläche 42 in ihrer jeweiligen Drehstellung zulässt.

Wie aus Fig. 5 hervorgeht, ist die Kurven-Fläche 42 derartig gebogen, dass der Abtast-Hebel 40 und damit der Lüfter-Hebel 32 bei einer Drehung der Kurvenscheibe 39 eine harmonische Bewegung ausführen. Am - in Fig. 4 oben dargestellten - höchsten Punkt der Kurven-Fläche 42 wird der in Fig. 5 erkennbare Maximal-Hub 46 der Kurven-Fläche 42 erreicht. In diesem Bereich ist der Lüfter-Hebel 32 am weitesten vom Lüfter-Nocken 31 entfernt. Im - in Fig. 4 unten dargestellten - niedrigsten Bereich der Kurven-Fläche 42 liegt der Minimal-Hub 47 der Kurven-Fläche 42 vor, wie in Fig. 5 ersichtlich ist, das heißt, in diesem Bereich liegt der Lüfter-Hebel 32 am Lüfter-Nocken 31 an und bewegt die Spulenkapsel 21 entgegen der Drehrichtung 48 des Greifers.

Wenn dagegen - wie bereits erwähnt - der Lüfter-Hebel 32 vom Lüfter-Nocken 31 abhebt, dreht sich die Spulenkapsel 21 aufgrund der Reibung zwischen Greifer 8 und Spulenkapsel 21 in Drehrichtung 48 mit, bis der Halte-Steg 22 am ersten Halte-Nocken 23 anliegt.

Die grundsätzliche Arbeitsweise ist wie bei Kapsel-Lüftern allgemein bekannt. Wenn der Lüfter-Hebel 32 nicht am Lüfter-Nocken 31 anliegt, dann liegt der Halte-Steg 22 der Spulenkapsel 21 aufgrund der Mitnahme der Spulenkapsel 21 durch den Greifer 8 in Drehrichtung 48 gegen den ersten Halte-Nocken 23 an. Der zweite seitliche Luftspalt 27 ist hierbei entgegen der Darstellung in Fig. 2 vergrößert, während der erste seitliche Luftspalt 25 geschlossen ist. Der Lüfter-Hebel 32 ist hierbei durch Anlage des Abtast-Hebels 40 im Bereich des Maximal-Hubs 46 der Kurven-Fläche 42 so weit verschwenkt, dass zwischen dem Lüfter-Nocken 31 und dem Lüfter-Hebel 32 ein Spalt 49 von 1 bis 1,5 mm Breite ausgebildet ist. In der zugeordneten Stellung des Greifers 8 und der Spulenkapsel 21 erfolgt die Aufnahme einer durch den Nadelfaden 20 gebildeten Fadenschlinge durch die Greiferspitze 19. Der Spulenfaden 28 ist über den Verriegelungshebel 30 zum Stichloch 18 geführt. Mit der Drehung des Greifers 8 führt die Axial-Kurvenscheibe 39 mit der Kurven-Fläche 42 eine Drehbewegung in der Drehrichtung 50 aus, wobei die Drehzahl der Axial-Kurvenscheibe 39 nur der Hälfte der Drehzahl des Greifers 8 entspricht.

Mit der weiteren Drehung des Greifers 8 wird die Fadenschlinge um in soweit bekannter und üblicher Weise um die ortsfest gehaltene Spulenkapsel 21 herumgeführt. Kurz bevor die Fadenschlinge durch den Greifer 8 maximal aufgeweitet, also um die ortsfeste Spulenkapsel 19 herumgeführt worden ist, kommt der Abtast-Hebel 40 in den Bereich des Minimal-Hubes 47 der Kurven-Fläche 42. Damit wird eine Schwenkbewegung des Kapsel-Lüfters 33 entgegen der Drehrichtung 48 eingeleitet, und zwar durch die Kraft der Druckfeder 43. Hierbei erfolgt eine Verschwenkung der Spulenkapsel 21 entgegen der Drehrichtung 48. Der Halte-Steg 22 wird vom ersten Halte-Nocken 23 abgehoben. Hierbei wird der Halte-Steg 22 - entsprechend Fig. 2 - etwa in die Mitte zwischen die beiden Halte-Nocken 23 und 24 gebracht, so dass der erste seitliche Luftspalt 25, der obere Luftspalt 26 und der zweite seitliche Luftspalt 27 durchgehend offen sind. Die Nadelfadenschlinge kann ohne Widerstand durch den durch die Luftspalte 25, 26 , 27 gebildeten Kanal hindurchgleiten.

Mit der weiteren Drehbewegung des Greifers 8 wird die Nadelfadenschlinge freigegeben. Der Abtast-Hebel 40 wird durch Weiterdrehung der Kurven-Fläche 42 in Richtung auf deren Maximal-Hub 46 wieder zurückgeschwenkt; der Spalt 49 zwischen Lüfter-Hebel 32 und Lüfter-Nocken 31 wird wieder geöffnet, so dass die Fadenschlinge ohne Widerstand durch diesen Spalt 49 hindurchgleiten kann und zusammen mit dem Spulenfaden 28 einen Doppelsteppstich bildet.

## Patentansprüche

1. Nähmaschine
- mit einem Arm (1),
- mit einer Grundplatte (3),
- mit einer im Arm (1) auf- und abgehend antreibbar abgestützten Nadel (6) zur Führung eines Nadelfadens (20),
- mit einem in einem Greiferlager-Gehäuse (11) in der Grundplatte (3) gelagerten, umlaufend in einer Drehrichtung (48) mittels einer vertikalen Greifer-Antriebs-Welle (10) antreibbaren Greifer (8),
- mit einer in der Grundplatte (3) gelagerten antreibbaren Übertragungs-Welle (12)
- mit einem zwischen der Übertragungs-Welle (12) und der Greifer-Antriebs-Welle (10) angeordneten Übersetzungs-Getriebe (13) zum Antrieb der Greifer-Antriebs-Welle (10) mit der doppelten Drehzahl der Übertragungs-Welle (12).
- mit einer im Greifer (8) frei gegenüber diesem drehbar gelagerten Spulenkapsel (21),
-- die eine Spule (29) aufnimmt,
-- die mit einem Lüfter-Nocken (31) versehen ist,
-- die einen Halte-Steg (22) aufweist, der mit einem gegenüber der Grundplatte (3) ortsfesten Halte-Nocken (23) eine Drehung der Spulenkapsel (21) in der Drehrichtung (48) verhindert,
- mit einem Kapsel-Lüfter (33), der
-- einen gegen den Lüfter-Nocken (30) anlegbaren Lüfter-Hebel (32),
-- einen mittels einer Feder (43) belasteten Abtast-Hebel (40) und
-- eine den Lüfter-Hebel (31) und den Abtast-Hebel (40) drehfest miteinander verbindende, im Greiferlager-Gehäuse (11) schwenkbar gelagerte Lüfter-Welle (34) aufweist,
- und mit einem Kapsel-Lüfter-Antrieb (38),
-- der eine Axial-Kurvenscheibe (39) aufweist,
--- die mit der Übertragungs-Welle (12) drehfest verbunden und von dieser mit einer gegenüber der Drehzahl des Greifers (8) nur halb so großen Drehzahl direkt drehantreibbar ist und
--- die eine stirnseitige Kurven-Fläche (42) aufweist, gegen die der Abtast-Hebel (40) angedrückt ist.

2. Nähmaschine nach Anspruch 1, **dadurch gekennzeichnet,**
**dass** der Abtast-Hebel (40) längeneinstellbar an der Lüfter-Welle (34) befestigt ist.

3. Nähmaschine nach Anspruch 1, **dadurch gekennzeichnet,**
**dass** die Axial-Kurvenscheibe (39) einstellbar an der Übertragungs-Welle (12) angebracht ist.

4. Nähmaschine nach Anspruch 1, **dadurch gekennzeichnet,**
**dass** das Getriebe zwischen Greifer-Antriebs-Welle (10) und Übertragungs-Welle (12) als Kegelrad-Getriebe (13) ausgebildet ist und
**dass** die Axial-Kurvenscheibe (39) im Kegelrad-Getriebe (13) auf der Übertragungs-Welle (12) befestigt ist.

5. Nähmaschine nach Anspruch 1, **dadurch gekennzeichnet,**
**dass** die Feder (43) den Lüfter-Hebel (32) entgegen der Drehrichtung (48) des Greifers (8) belastet.

6. Nähmaschine nach Ansprüche 1, **dadurch gekennzeichnet,**
**dass** der Lüfter-Hebel (32) und der Abtast-Hebel (40) zueinander einstellbar miteinander verbunden sind.

7. Nähmaschine nach Anspruch 1, **dadurch gekennzeichnet,**
**dass** der Lüfter-Hebel (32) und der Abtast-Hebel (40) mittels einer Schraubverbindung (45) miteinander verbunden sind.

## Claims

1. A sewing machine, comprising
- an arm (1);
- a base plate (3);
- a needle (6), which is mounted in the arm (1) drivably in up and down reciprocation, for guidance of a needle thread (20);
- a hook (8), which is mounted in a hook-bearing case (11) in the base plate (3), rotatable by a vertical hook-driving shaft (10) in a direction of rotation (48);
- a transmission shaft (12), which is drivably lodged in the base plate (3);
- a step-up gear (13), which is disposed between the transmission shaft (12) and the hook-driving shaft (10), for actuation of the hook-driving shaft (10) at twice the speed of the transmission shaft (12);
- a bobbin case (21) housed in the hook (8) freely rotatably in relation thereto, wherein the bobbin case (21)
-- houses a bobbin (29),
-- is provided with a lifter cam (31),
-- hasa stopping rib (22) which cooperates with a stopping cam (23) that is stationary relative to the base plate (3), preventing the bobbin case (21) from rotating in the direction of rotation (48);
- a case lifter (33),
-- which comprises a lifter lever (32) that is applicable to the lifter cam (30),
-- a sensing lever (40) loaded by a spring (43), and
-- a lifter shaft (34), which is pivotably mounted in the hook-bearing case (11), non-rotatably joining to each other the lifter lever (31) and the sensing lever (40); and
- a case-lifter drive mechanism (38),
-- which comprises an axial cam disk (39),
--- which is non-rotatably connected to the transmission shaft (12) and directly drivable thereby for rotation at a speed that is only half the speed of the hook (8), and
--- which comprises a frontal cam face 42, against which is pressed the sensing lever (40).

2. A sewing machine according to claim 1, **characterized**
**in that** the sensing lever (40) is fixed to the lifter shaft (34) adjustably in length.

3. A sewing machine according to claim 1, **characterized**
**in that** the axial cam disk (39) is adjustably mounted on the transmission shaft (12).

4. A sewing machine according to claim 1, **characterized**
**in that** the gear acting between the hook-driving shaft (10) and the transmission shaft (12) is a step-up gear (13); and
**in that** the axial cam disk (39) is fixed to the transmission shaft (12) in the step-up gear (13).

5. A sewing machine according to claim 1, **characterized**
**in that** the spring (43) loads the lifter lever (32) counter to the direction of rotation (48) of the hook (8).

6. A sewing machine according to claim 1, **characterized**
**in that** the lifter lever (32) and the sensing lever (40) are joined to each other for adjustment one relative to the other.

7. A sewing machine according to claim 1, **characterized**
**in that** the lifter lever (32) and the sensing lever (40) are joined to each other by a screwed connection (45).

## Revendications

1. Machine à tisser comprenant :
- un bras (1) ;
- une plaque de base (3) ;
- une aiguille (6) venant s'appuyer par actionnement sur et en dehors du bras (1) afin de guider un fil d'aiguille (20) ;
- une griffe (8) pouvant être actionnée à l'aide d'un arbre de commande vertical de la griffe (10), tournant dans un sens de rotation (48) et placée dans un compartiment de support de griffe (11) de la plaque de base (3) ;
- un arbre de transmission (12) pouvant être actionné et placé sur la plaque de base (3) ;
- un mécanisme de transmission (13) placé entre l'arbre de transmission (12) et l'arbre de commande de la griffe (10) pour commander l'arbre de commande de la griffe (10) avec la vitesse de rotation double de l'arbre de transmission (12) ;
- une capsule de bobine (21) placée librement de manière rotative contre la griffe (8),
- dans laquelle est logée une bobine (29),
- qui est équipée d'un taquet de ventilateur (31),
- qui présente une bride de maintien (22) qui, grâce à un taquet de maintien (23) fixé contre la plaque de base (3), empêche la rotation de la capsule de bobine (21) dans le sens de rotation (48) ;
- un ventilateur de capsule (33) présentant :
- un levier de ventilateur (32) pouvant être appliqué contre le taquet de ventilateur (30),
- un levier de balayage (40) chargé à l'aide d'un ressort (43) et
- un arbre de ventilateur (34) placé de manière orientable dans le compartiment de support de griffe (11) et reliant ensemble de manière fixe le levier de ventilateur (31) et le levier de balayage (40) ;
- et un mécanisme de commande du ventilateur de capsule (38),
- présentent un disque de courbure axiale (39),
- relié de manière fixe à l'arbre de transmission (12) et qui peut être actionné de manière rotative directement par cet arbre avec une vitesse de rotation uniquement deux fois moins importante que la vitesse de rotation de la griffe (8) et
- qui présente une surface de courbe (42) de surface d'attaque contre laquelle s'appuie le levier de balayage (40).

2. Machine à tisser selon la revendication 1 **caractérisée en ce que** le levier de balayage (40) est fixé sur l'arbre du ventilateur (34) avec une possibilité de réglage dans la longueur.

3. Machine à tisser selon la revendication 1 **caractérisée en ce que** le disque de courbure axiale (39) est placé de manière réglable sur l'arbre de transmission (12).

4. Machine à tisser selon la revendication 1 **caractérisée en ce que** le mécanisme placé entre l'arbre de commande de la griffe (10) et l'arbre de transmission (12) se présente sous la forme d'un mécanisme à roue conique (13) et **en ce que** le disque de courbure axiale (39) est fixé dans le mécanisme à roue conique (13) sur l'arbre de transmission (12).

5. Machine à tisser selon la revendication 1 **caractérisée en ce que** le ressort (43) charge le levier de ventilateur (32) dans le sens de rotation (48) opposé de la griffe (8).

6. Machine à tisser selon la revendication 1 **caractérisée en ce que** le levier de ventilateur (32) et le levier de balayage (40) sont reliés ensemble de manière réglable l'un par rapport à l'autre.

7. Machine à tisser selon la revendication 1 **caractérisée en ce que** le levier de ventilateur (32) et le levier de balayage (40) sont reliés ensemble à l'aide d'une liaison à vis (45).
